# FASCICULE DE BREVET EUROPEEN

(11) **EP 3 705 950 B1**
(45) Date de publication et mention de la délivrance du brevet: **17.11.2021**
(21) Numéro de dépôt: 20160402.2
(22) Date de dépôt: 02.03.2020
(51) Int. Cl.: G04B 11/00

(54) **MÉCANISME D'ENTRAINEMENT POUR PIÈCE D'HORLOGERIE**
ANTRIEBSMECHANISMUS FÜR UHR
DRIVING MECHANISM FOR TIMEPIECE

(30) Priorité: 07.03.2019 EP 19161235
(43) Date de publication de la demande: 09.09.2020
(73) Titulaire: Patek Philippe SA Genève, 1204 Genève (CH)
(72) Inventeur: Humair, Pascal, 1205 Genève (CH)
(74) Mandataire: Micheli & Cie SA

(56) Documents cités:
- WO-A1-2004/066039
- WO-A2-2015/062839
- CH-B1- 706 189

## Description

La présente invention a pour objet un mécanisme d'entraînement destiné à équiper un mouvement d'une pièce d'horlogerie. En particulier, la présente invention a pour objet un tel mécanisme comprenant un doigt destiné à entraîner un mobile, notamment une étoile, ledit doigt étant porté par un mobile entraîneur, notamment une roue entraîneuse et agencé pour être débrayable.

Ce type de mécanisme d'entraînement est notamment utilisé dans les mécanismes permettant l'affichage du quantième, du jour de la semaine, du mois ou du numéro de la semaine.

Traditionnellement, le doigt entraîneur est monté pivotant sur une roue entraîneuse agencée pour être entraînée par le mouvement de la pièce d'horlogerie. En fonctionnement normal, lorsque la roue entraîneuse tourne dans un premier sens, une goupille chassée dans ladite roue vient en butée contre le doigt et l'entraîne. Ledit doigt peut alors entraîner à son tour un mobile, notamment une étoile (des jours, des mois, de quantième...). En général, il n'est pas souhaitable que le doigt entraîne le mobile ou l'étoile lorsque la roue entraîneuse tourne dans un second sens par exemple, lors d'une mise à l'heure en arrière du mouvement. Pour ce faire, un ressort de rappel est fixé sur la roue entraîneuse par une de ses extrémités, en général aux moyens de deux goupilles chassées dans la roue et entourant une vis. L'autre extrémité du ressort de rappel coopère avec le doigt, en étant par exemple glissée dans une fente dudit doigt. Le ressort de rappel tend à maintenir le doigt au contact de la goupille. Ainsi, lorsque la roue entraîneuse tourne dans le second sens et que le doigt vient au contact du mobile à entraîner, ledit doigt peut pivoter contre l'action du ressort de rappel sans entraîner ledit mobile mais le ressort de rappel maintient le doigt dans une position dans laquelle il peut reprendre l'entraînement du mobile lors de la reprise du pivotement normal (dans le premier sens) de la roue entraîneuse.

L'inconvénient de ce système réside dans le fait que la fixation et le guidage du ressort de rappel sur la roue entraîneuse ou le mobile entraîneur est problématique : en effet, il faut une hauteur/épaisseur de matière suffisante pour garantir la tenue axiale des goupilles guidant le ressort de rappel et permettre un taraudage avec un nombre suffisant de filets pour le maintien de la vis. De plus, le montage et le réglage du mécanisme sont délicats et nécessitent plusieurs opérations précises.

Le document CH 706 189 décrit un mécanisme de quantième dans lequel le doigt entraîneur est situé à l'extrémité d'une lame ressort dont l'autre extrémité est solidaire de la roue entraîneuse. En fonctionnement normal, lorsque la roue entraîneuse tourne dans un premier sens, le doigt entraîneur coopère avec la denture du mobile de quantième qu'il doit entraîner. La lame ressort s'enroule alors jusqu'à ce que le doigt entraîneur vienne au contact d'une butée solidaire de la roue entraîneuse. Selon ce document, il est également possible d'escamoter le doigt entraîneur : lorsque la roue entraîneuse tourne dans un second sens et que le doigt vient au contact du mobile à entraîner, ledit doigt peut se déplacer contre l'action de la lame ressort sans entraîner ledit mobile et la lame ressort ramène le doigt dans une position dans laquelle il peut reprendre l'entraînement du mobile lors de la reprise du pivotement normal (dans le premier sens) de la roue entraîneuse.

L'inconvénient de ce système réside dans le fait que l'entraînement du mobile repose sur élément flexible. En effet, durant l'entraînement, la lame ressort reliant le doigt entraîneur à la roue entraîneuse est sollicitée et se déforme. De ce fait, la lame ressort doit être dimensionnée pour permettre l'entraînement du mobile et notamment, vaincre le sautoir de positionnement dudit mobile. Il faut donc déterminer l'équilibre des forces entre la lame ressort et ledit sautoir pour garantir le bon fonctionnement du mécanisme. De plus, tout élément élastique à un impact sur l'énergie du mécanisme. Enfin, l'entraînement d'un mobile sur un grand pas angulaire est plus difficile à réaliser avec un élément flexible, qui convient mieux à de petits pas angulaires.

Le but de la présente invention est de réaliser un mécanisme d'entraînement qui soit débrayable et qui obvie aux inconvénients ci-dessus en offrant un montage et un réglage facilité.

La présente invention a pour objet un mécanisme d'entraînement selon la revendication 1, un mouvement d'horlogerie selon la revendication 4 et une pièce d'horlogerie selon la revendication 6.

La figure 1 annexée illustre schématiquement et à titre d'exemple une forme d'exécution d'un mécanisme d'entraînement selon l'invention dans laquelle ledit mécanisme est un mécanisme d'entraînement de l'affichage du jour de la semaine.

Dans la forme d'exécution illustrée, le mécanisme d'entraînement selon l'invention est un mécanisme d'entraînement permettant l'affichage du jour de la semaine destiné à équiper un mouvement d'une pièce d'horlogerie.

Le mécanisme comprend un doigt entraîneur 1 monté pivotant sur une roue entraîneuse 2 agencée pour être entraînée par le mouvement de la pièce d'horlogerie. Dans la forme d'exécution illustrée, la roue entraîneuse 2 est notamment reliée à une roue des heures du mouvement pour son entraînement au rythme d'un tour par jour.

Le doit entraîneur 1 est agencé pour entraîner par pas une étoile des jours 3 comprenant sept dents. Le positionnement et le déplacement angulaire de l'étoile des jours 3 sont garantis par un sautoir 4. Dans la forme d'exécution illustrée, l'étoile des jours 3 est agencée pour porter un indicateur des jours de la semaine (non représenté) comme une aiguille destinée à coopérer avec une graduation comprenant sept repères pour les sept jours de la semaine.

Une goupille 5 est chassée dans la roue entraîneuse 2 de sorte que, lorsque ladite roue entraîneuse 2 tourne dans un premier sens, le sens antihoraire dans la figure 1, la goupille 5 vient en butée contre le doigt entraîneur 1 qui peut alors entraîner l'étoile des jours 3 d'un pas par jour.

Selon l'invention, le doigt entraîneur 1 comprend une lame ressort 6. De préférence, la lame ressort 6 et le doigt entraîneur 1 sont monolithiques. En variante, la lame ressort 6 et le doigt 1 pourraient être assemblés par tout moyen approprié, en particulier par soudage, brasage, collage, soudage par fusion (fusion bonding),...

Selon l'invention, la lame ressort 6 est agencée pour coopérer avec la goupille 5 et sa forme est choisie de sorte que, lorsque la roue entraîneuse 2 tourne dans un second sens (le sens horaire dans la figure), la goupille 5 vient coopérer avec la lame ressort 6 pour que le doigt entraîneur 1 venant au contact d'une dent de l'étoile des jours 3 pivote sans entraîner ladite étoile des jours 3 tout en gardant une position dans laquelle il peut reprendre l'entraînement de l'étoile des jours 3, c'est-à-dire revenir en butée contre la goupille 5, lorsque la roue entraîneuse 2 reprend sa rotation normale dans le premier sens. Pour s'escamoter lorsque la roue entraîneuse 2 tourne dans le second sens, le doigt entraîneur 1 pivote donc de quelques degrés sous l'action simultanée d'une dent de l'étoile de jours et de sa lame ressort 6.

Selon l'invention, la lame ressort 6 n'intervient pas dans l'entraînement de l'étoile des jours 3, mais n'est utilisée que pour l'escamotage du doigt 1. En particulier, la lame ressort 6 ne subit aucune déformation ou contrainte lors de l'entraînement de l'étoile des jours 3 par le doigt entraîneur 1 lorsque la roue entraîneuse 2 tourne dans le premier sens.

Avantageusement, le doigt entraîneur 1 pivote selon un axe distinct de l'axe de rotation de la roue entraîneuse 2 pour pouvoir s'escamoter plus rapidement lorsque la roue entraîneuse 2 tourne dans le second sens.

La forme d'exécution ci-dessus a été décrite à titre d'exemple uniquement. En variante, le mécanisme pourrait être configuré pour afficher le quantième, le mois, le jour ou le numéro de la semaine en remplaçant l'étoile des jours 3 à sept dents par un mobile approprié avec un nombre de dents adapté (par exemple une étoile à 31, 12, ou 52 dents).

En variante également, le mécanisme et en particulier, le mobile entraîné par le doigt entraîneur pourraient être agencés pour avancer de façon traînante et non par pas.

En variante encore, le mobile entraîneur portant le doigt entraîneur pourrait être un levier, un correcteur, une bascule ou tout autre mobile approprié.

Enfin, le doigt entraîneur et sa lame ressort peuvent être réalisé dans une multitude de matériaux appropriés traditionnels (CuBe, acier, NiP, ou autres alliages métalliques) ou d'utilisation plus récentes (plastique, céramiques, silicium, ou tout matériau permettant la croissance galvanique).

En assemblant la lame ressort et le doigt entraîneur, le montage du mécanisme d'entraînement est facilité puisqu'il n'est plus nécessaire de fixer un ressort de rappel sur le mobile entraîneur, ni de guider ledit ressort de rappel pour coopérer avec le doigt. Il suffit juste de monter l'ensemble doigt et lame ressort sur le mobile entraîneur sans autre forme de réglage. Cela permet également de travailler avec un mobile entraîneur dont l'épaisseur ou la hauteur ne permettrait pas d'assurer une tenue axiale suffisante pour des goupilles ni de former un taraudage avec suffisamment de filets pour maintenir une vis.

De plus, l'agencement du doigt entraîneur, de la lame ressort et de la goupille font reposer l'entraînement du mobile entraîné sur un élément rigide. En particulier, cela permet au doigt entraîneur de prendre la dent de la denture du mobile entraîné au centre et de l'entraîner facilement sur un grand pas angulaire. En outre, la lame ressort n'ayant aucune action durant l'entraînement et ne servant qu'à l'escamotage, elle est moins sollicitée et subit moins de fatigue. La lame ressort est en outre facile à dimensionner et n'a que peu d'impact énergétique sur le reste du mécanisme, puisqu'elle ne doit faire que laisser passer le doigt lors de l'escamotage.

## Revendications

1. Mécanisme d'entraînement destiné à équiper un mouvement d'une pièce d'horlogerie et comprenant un premier mobile entraîneur (2) apte à être entraîné en rotation par le mouvement de la pièce d'horlogerie, un doigt (1) monté pivotant sur ledit premier mobile entraîneur (2) et apte à coopérer avec un second mobile (3), une goupille (5) chassée dans le premier mobile entraîneur (2) et agencée de sorte que, lorsque ledit premier mobile entraîneur (2) tourne dans un premier sens, la goupille (5) vient en butée contre le doigt (1) qui peut alors entraîner le second mobile (3), **caractérisé par le fait que** le mécanisme comprend en outre une lame ressort (6), monolithique ou assemblée avec ledit doigt (1), ladite lame ressort (6) étant conformée pour que,
lorsque le premier mobile entraîneur (2) tourne dans le premier sens, le doigt (1) entraîne le second mobile (3) sans déformation ou contrainte de la lame ressort (6) ; et pour que
lorsque le premier mobile entraîneur (2) tourne dans un second sens opposé au premier, la lame ressort (6) coopère avec la goupille (5) de sorte que le doigt (1) venant au contact du seconde mobile (3) pivote sans entraîner ledit second mobile (3), la lame ressort (6) étant également conformée pour maintenir le doigt (1) dans une position dans laquelle il peut reprendre l'entraînement du second mobile (3) lorsque le premier mobile entraîneur (2) reprend sa rotation dans le premier sens.

2. Mécanisme d'entraînement selon la revendication 1, **caractérisé par le fait que** le premier mobile entraîneur est une roue entraîneuse (2).

3. Mécanisme d'entraînement selon l'une des revendications précédentes, **caractérisé par le fait que** le second mobile (3) est une étoile.

4. Mouvement pour pièce d'horlogerie comprenant un mécanisme d'entraînement selon l'une des revendications précédentes.

5. Mouvement pour pièce d'horlogerie selon la revendication précédente, **caractérisé par le fait que** le mécanisme d'entraînement est agencé pour permettre l'affichage du quantième, du jour de la semaine, du mois ou du numéro de la semaine.

6. Pièce d'horlogerie comprenant un mouvement selon l'une des revendications 4 ou 5.

## Patentansprüche

1. Antriebsmechanismus, der dazu bestimmt ist, ein Uhrwerk einer Uhr auszurüsten, und ein erstes Antriebsdrehteil (2), das geeignet ist, durch das Uhrwerk der Uhr drehbar angetrieben zu werden, einen Finger (1), der an dem ersten Antriebsdrehteil (2) schwenkbar gelagert ist und geeignet ist, mit einem zweiten Drehteil (3) zusammenzuwirken, und einen Sperrstift (5) umfasst, der in das erste Antriebsdrehteil (2) eingepresst ist und derart gestaltet ist, dass, wenn das erste Antriebsdrehteil (2) sich in einer ersten Richtung dreht, der Sperrstift (5) gegen den Finger (1) in Anschlag kommt, der dann das zweite Drehteil (3) antreiben kann, **dadurch gekennzeichnet, dass** der Mechanismus ferner eine Federklinge (6) umfasst, die mit dem Finger (1) monolithisch oder zusammengebaut ist, wobei die Federklinge (6) angepasst ist, damit
wenn das erste Antriebsdrehteil (2) sich in der ersten Richtung dreht, der Finger (1) das zweite Drehteil (3) ohne Verformung oder Spannung der Federklinge (6) antreibt; und damit
wenn das erste Antriebsdrehteil (2) sich in einer zweiten Richtung entgegengesetzt zur ersten Richtung dreht, die Federklinge (6) derart mit dem Sperrstift (5) zusammenwirkt, dass der Finger (1), der mit dem zweiten Drehteil (3) in Kontakt kommt, schwenkt, ohne das zweite Drehteil (3) anzutreiben, wobei die Federklinge (6) auch angepasst ist, um den Finger (1) in einer Stellung zu halten, in der er den Antrieb des zweiten Drehteils (3) wiederaufnehmen kann, wenn das erste Antriebsdrehteil (2) seine Drehung in der ersten Richtung wiederaufnimmt.

2. Antriebsmechanismus nach Anspruch 1, **dadurch gekennzeichnet, dass** das erste Antriebsdrehteil ein Antriebsrad (2) ist.

3. Antriebsmechanismus nach einem der vorhergehenden Ansprüche, **dadurch gekennzeichnet, dass** das zweite Drehteil (3) ein Stern ist.

4. Uhrwerk für Uhren, das einen Antriebsmechanismus nach einem der vorhergehenden Ansprüche umfasst.

5. Uhrwerk für Uhren nach dem vorhergehenden Anspruch, **dadurch gekennzeichnet, dass** der Antriebsmechanismus gestaltet ist, um die Anzeige des Datums, des Wochentages, des Monats oder der Wochennummer zu ermöglichen.

6. Uhr, die ein Uhrwerk nach einem der Ansprüche 4 oder 5 umfasst.

## Claims

1. Driving mechanism for use in a movement of a timepiece and comprising a first driving mobile (2) suitable for being driven in rotation by the movement of the timepiece, a finger (1) pivotably mounted on said first driving mobile (2) and suitable for cooperating with a second mobile (3), a pin (5) driven into the first driving mobile (2) and arranged so that, when said first driving mobile (2) turns in a first direction, the pin (5) comes to abut against the finger (1) which can then drive the second mobile (3), **characterised in that** the mechanism also comprises a spring strip (6), formed as one piece with or attached to said finger (1), said spring strip (6) being shaped such that,
when the first driving mobile (2) turns in the first direction, the finger (1) drives the second mobile (3) without deforming or constraining the spring strip (6); and such that, when the first driving mobile (2) turns in a second direction opposite to first, the spring strip (6) cooperates with the pin (5) so that the finger (1), coming into contact with the second mobile (3), pivots without driving said second mobile (3), the spring strip (6) also being shaped to keep the finger (1) in a position in which it can resume driving of the second mobile (3) when the first driving mobile (2) resumes its rotation in the first direction.

2. Driving mechanism as claimed in claim 1, **characterised in that** the first driving mobile is a driving wheel (2).

3. Driving mechanism as claimed in any one of the preceding claims, **characterised in that** the second mobile (3) is a star.

4. Movement for a timepiece comprising a driving mechanism as claimed in any one of the preceding claims.

5. Movement for a timepiece as claimed in the preceding claim, **characterised in that** the driving mechanism is arranged to permit display of the date, of the day of the week, of the month or of the number of the week.

6. Timepiece comprising a movement as claimed in either of claims 4 or 5.
